# FASCICULE DE BREVET EUROPEEN

(11) **EP 0 070 246 B1**
(45) Date de publication et mention de la délivrance du brevet: **22.08.1984**
(21) Numéro de dépôt: 82420091.9
(22) Date de dépôt: 06.07.1982
(51) Int. Cl.: B25D 9/12, B25D 9/20, B25D 9/16

(54) **Appareil à percussions mû par un fluide sous pression**
Hydraulische Schlageinrichtung
Hydraulic percussion device

(30) Priorité: 10.07.1981 FR 8114043
(43) Date de publication de la demande: 19.01.1983
(73) Titulaire: ETABLISSEMENTS MONTABERT, F-69800 Saint-Priest Rhône (FR)
(72) Inventeur: Montabert, Roger, Lyon 8ème, Rhône (FR)
(74) Mandataire: Maureau, Philippe

## Description

La présente invention a pour objet un appareil à percussion mû par un fluide sous pression tel qu'un fluide hydraulique incompressible.

Cet appareil fournit, par l'intermédiaire d'une masse frappante mobile en forme de piston, une succession de percussions sur un outil. Le piston est monté coulissant dans un cylindre qui, ménagé dans le corps de l'appareil et comportant des lumières, reliées par des canaux sert, en outre, au coulissement d'un distributeur mettant la chambre située au-dessus du piston en communication alternative avec le circuit haute pression pour permettre la descente rapide du piston et avec un circuit basse pression pour permettre la course retour de ce piston.

Dans cette forme d'exécution, le distributeur est poussé par un ressort en direction de l'outil, conformément à l'objet du brevet français No 1431835.

Néanmoins, cet appareil pourrait se présenter sous différentes formes, le distributeur pouvant par exemple être déplacé non pas par le ressort, mais par des poussoirs mus par la pression hydraulique, conformément au certificat d'addition No 2045289 au brevet français No 1431835, ou encore être déplacé par un piston plongeur central à deux tiges opposées conformément au brevet français FR-A No 2369908.

Le fonctionnement de ce type d'appareil, quel que soit le mode d'actionnement du distributeur, procède d'une technique de base permettant de mettre la chambre située au-dessus du piston alternativement en relation avec la haute et la basse pression, une section annulaire de faible surface et antagoniste étant maintenue constamment à la haute pression, de telle façon que la résultante de forces hydrauliques soit orientée alternativement dans un sens et dans l'autre.

L'étude du fonctionnement de cet appareil montre que l'énergie cinétique, emmagasinée dans le piston de frappe lancé à grande vitesse, se transforme, au moment de l'impact sur l'outil, en une onde de compression, qui va parcourir l'outil à la vitesse du son dans le métal, puis se transformer au contact de la roche en une force susceptible de la fracturer. En fait, une fraction seulement de cette énergie est absorbée par la roche, le solde étant restitué à l'outil sous la forme d'une onde de compression qui revient vers l'appareil.

Cette onde de compression en retour est habituellement dissipée soit dans le corps de l'appareil par l'intermédiaire de la collerette de l'outil, soit restituée au piston sous forme d'énergie cinétique. Dans ce cas, le piston rebondit et repousse le fluide vers le circuit basse pression sous la forme d'une onde de pression hydraulique habituellement dénommée coup de bélier dans les installations hydrauliques.

Dans les eux cas, non seulement cette énergie en retour est irrémédiablement perdue, mais encore elle induit des sollicitations nuisibles à la bonne tenue du matériel, et notamment l'usure rapide des collerettes de contact entre l'outil et le corps de l'appareil, la fatigue du flexible basse pression ou encore l'échauffement dû à la dissipation de l'énergie de l'onde de retour.

En outre, il faut noter que, dans la mesure où l'onde de compression en retour dans l'outil est restituée au piston sous forme d'énergie cinétique, le piston est aidé dans sa course de retour, et les paramètres de fonctionnement sont modifiés dans le sens d'une diminution de la haute pression proportionnellement à la dureté de la roche, cette diminution de pression étant préjudiciable à l'efficacité de l'appareil.

Le but de l'invention est de permettre la récupération de l'énergie contenue dans l'onde de compression en retour dans l'outil, afin de la réutiliser ultérieurement.

A cet effet, l'appareil qu'elle concerne comprend, d'une part, un clapet antiretour permettant le passage de fluide de la chambre située au-dessus du piston de frappe vers le circuit haute pression et, d'autre part, des moyens assurant un déplacement séquentiel du distributeur, de telle sorte que, partant d'une position dans laquelle la chambre située au-dessus du piston est en communication avec la haute pression, le distributeur se déplace très rapidement jusqu'à une position dans laquelle il coupe la communication entre ladite chambre et la haute pression, puis à vitesse réduite et contrôlée, de manière à retarder la mise en communication de la chambre avec le réseau basse pression, afin de permettre, pendant toute la durée d'isolement de la chambre située au-dessus du piston vis-à-vis des réseaux haute pression et basse pression, la récupération maximale de l'énergie de restitution, par compression du fluide isolé dans la chambre et passage de celui-ci dans le réseau haute pression par le clapet antiretour.

Cet agencement présente des avantages nombreux et importants, à savoir:
- une moindre usure de la collerette d'appui de l'outil;
- une meilleure tenue des flexibles basse pression puisque les coups de bélier à ce niveau sont supprimés;
- pour un débit donné, une augmentation de la fréquence des impacts puisque l'on peut disposer de tout le fluide récupéré en plus du fluide fourni à l'appareil; cette augmentation de fréquence équivaut au raccourcissement de la durée de chaque cycle, et entraîne une modification des paramètres de fonctionnement en sens inverse du sens précédent, c'est-à-dire dans le sens d'une augmentation de la haute pression, donc de l'efficacité de chaque impact proportionnellement à la dureté du rocher;
- une diminution de l'échauffement habituellement dû à la dissipation de l'énergie de l'onde de retour, ce qui est favorable à la bonne tenue dans le temps des organes de l'appareil;
- cette amélioration des conditions de fonctionnement permet également une diminution de l'amplitude de recul et des vibrations que doit encaisser le bras-support de l'appareil.

Avantageusement, le temps de déplacement du district buteur entre la fermture de la communication entre la chambre située au-dessus du piston et le réseau haute pression et la mise en communication de cette même chambre avec le réseau basse pression est égal au temps nécessaire pour la restitution la plus importante connue en fonction des roches les plus dures.

Cette caractéristique permet une récupération maximale d'énergie, quelle que soit la nature du matériau à briser avec cet appareil à percussions.

Conformément à une autre caractéristique préférée de l'invention, le distributeur subit un nouveau mouvement d'accélération dès que la chambre située au-dessus du piston est en communication avec le réseau basse pression, de manière à dégager largement cette ouverture et à permettre un déplacement libre de la masse frappante mobile.

Selon une forme d'exécution de l'invention, le distributeur comporte deux parties de sections différentes, à savoir une partie située du côté du piston, de section correspondant à la section du cylindre dans lequel est monté coulissant le piston de frappe, et une partie de section plus importante située du côté opposé au piston, cette partie de section plus importante étant montée dans une cavité qui, prolongeant le cylindre, est de section supérieure à celle de la partie de grande section du distributeur, cette partie de grande section du distributeur pouvant pénétrer dans une chambre de même section qu'elle, disposée entre le cylindre et la cavité élargie, le début de la pénétration dans cette chambre se faisant lorsque le distributeur arrive dans une position dans laquelle il ferme la communication entre la chambre située au-dessus du piston et le réseau haute pression, le volume annulaire délimité par la chambre de section intermédiaire et par le raccord entre les deux sections du distributeur communiquant avec la chambre située au-dessus du piston par au moins un orifice de fuite calibré.

Quand la totalité de la partie de grande section ou collerette du distributeur se trouve dans la cavité située au-dessus du cylindre, le distributeur ne subit aucun freinage et se déplace rapidement en direction du piston.

Lorsque la couronne correspondant au raccordement des deux sections du distributeur vient fermer la chambre annulaire, il se produit, à l'intérieur de cette dernière, une compression du fluide qu'elle contient, se traduisant par un freinage brutal du mouvement du distributeur. A partir de ce moment, le mouvement du distributeur ne peut se poursuivre que par échappement de fluide par l'orifice calibré. C'est donc de la section de ce dernier que dépend la vitesse de déplacement du distributeur entre la position dans laquelle il assure la séparation entre la chambre située au-dessus du piston et le réseau haute pression et celle où il met en communication cette dernière avec le réseau basse pression.

Selon une première possibilité, l'orifice calibré permettant l'échappement de fluide hors de la chambre annulaire est ménagé dans la paroi limitant extérieurement cette dernière.

Selon une autre possibilité, un canal est ménagé axialement dans le distributeur, dont l'extrémité débouchant dans la couronne raccordant les zones de différentes sections du distributeur forme l'orifice calibré assurant l'échappement de fluide hors de la chambre annulaire.

De toute façon, l'invention sera bien comprise à l'aide de la description qui suit, en référence au dessin schématique annexé représentant, à titre d'exemples non limitatifs, plusieurs formes d'exécution d'un appareil selon l'invention.
Les fig. 1 à 5 sont cinq vues en coupe longitudinale d'une première forme d'exécution de cet appareil au cours de cinq phases de fonctionnement;
la fig. 6 est une vue partielle en coupe selon la ligne 6-6 de la fig. 1 de la cavité dans laquelle est montée la partie supérieure du distributeur;
la fig. 7 est une vue en coupe d'une variante de la cavité de la fig. 6;
la fig. 8 est une vue partielle de cet appareil représentant, en coupe, une variante du dispositif d'échappement du fluide hors de la chambre annulaire;
les fig. 9, 10 et 11 sont des vues partielles de cet appareil représentant, en coupe, trois formes d'exécution du clapet antiretour situé entre la chambre haute du piston de frappe et le réseau haute pression;
la fig. 12 est une vue en coupe longitudinale d'une variante d'exécution de l'appareil des fig. 1 à 5;
la fig. 1 3 est une vue représentant un diagramme de déplacement du distributeur en fonction du temps;
les fig. 14 et 15 sont deux vues en coupe longitudinale et à échelle agrandie de la partie contenant le distributeur de l'appareil des fig. 1 à 5, au cours de deux phases de fonctionnement;
les fig. 16 et 17 sont deux vues en coupe longitudinale et à échelle agrandie de la partie contenant le distributeur de l'appareil de la fig. 8 au cours de deux phases de fonctionnement.

Le distributeur 10 comprend deux parties de sections différentes, à savoir une partie inférieure 16 de diamètre correspondant à celui du cylindre 4 dans lequel se déplace le piston de frappe 2, engagé dans l'extrémité supérieure de ce cylindre, et une partie supérieure 17 de section plus importante. Cette partie 17 est logée dans une cavité 18 de section sensiblement supérieure à la sienne.

Dans la forme d'exécution représentée à la fig. 6, l'augmentation de section de la cavité 18 par rapport à celle 17 du distributeur est obtenue par ménagement d'un évidement latéral en forme de demi-lune, tandis que, à la fig. 7, la cavité 18 comprend deux évidements diamétralement opposés, chacun en forme de demi-lune.

La partie 17 du distributeur peut, néanmoins, pénétrer dans une chambre 19 de section correspondant à la sienne, la chambre 19 prolongeant le cylindre 4. Les dimensionnements de la chambre 19 et de la partie élargie 17 ou collerette du distributeur sont tels que le distributeur assure la fermeture du passage entre la haute pression 12 et la chambre 11 située au-dessus du piston lorsque la collerette 17 arrive au niveau de la chambre 19 et vient obturer celle-ci.

La communication entre la chambre annulaire 19 et la cavité 18 n'est plus assurée que par un orifice calibré 20.

Entre la cavité 18 mise en communication avec la chambre 11 par le déplacement du distributeur et le réseau haute pression 12 est prévu un clapet antiretour désigné par la référence générale 22, dont la description sera donnée plus loin. Le clapet antiretour 22 vise à permettre le passage de fluide sous pression de la chambre 11 vers le réseau haute pression 12.

Le fonctionnement de cet appareil est le su ivant:
Dans un premier temps, comme montré à la fig. 1, le distributeur 10 se déplace très rapidement de la position dans laquelle l'admission haute pression se produit, vers une position de fermeture de la haute pression correspondant à la fig. 2. Cette phase correspond au déplacement (d0, d1) pendant la période (t0, t1 ) du diagramme de la fig. 13. Ce déplacement rapide est rendu possible du fait que les deux faces de la collerette 17 du distributeur sont maintenues en relation hydraulique par de larges canaux au niveau de la cavité 18. Lorsque la couronne 23 de raccordement des zones de sections différentes du distributeur arrive au niveau de la chambre 19 et vient obturer celle-ci, un certain volume de fluide est comprimé dans ladite chambre, la poursuite du mouvement de déplacement du distributeur ne pouvant être obtenue que par échappement du fluide par l'orifice calibré 20. Par l'ajustement de la section de l'orifice 20, il est possible de contrôler le temps de déplacement du distributeur entre la position qu'il occupe à la fig. 2 et la position qu'il occupe à la fig.4, ces deux positions correspondant, respectivement, à la fermeture de la haute pression et à l'ouverture du réseau basse pression 13.

Ce temps de déplacement pendant lequel la chambre 11 sera isolée à la fois des réseaux haute pression 12 et basse pression 13 va permettre, comme montré à la fig. 3, la récupération maximale de l'énergie de restitution par passage du fluide comprimé par le piston de frappe 2 de la chambre 11 vers le réseau haute pression, et plus précisément vers l'accumulateur 24 de celui-ci par l'intermédiaire du clapet antiretour 22. Cette phase correspond au déplacement (d1, d2) du distributeur pendant la période (t1, t2) du diagramme de la fig. 13.

La récupération d'énergie de restitution étant achevée, le distributeur poursuit sa course vers le bas jusqu'à la position représentée à la fig. 5. La chambre 11, située au-dessus du piston, est progressivement mise en relation avec le circuit basse pression par les canaux 7, 9, autorisant la course de retour du piston de frappe 2, en assurant la vidange du fluide contenu dans cette chambre. Cette phase se traduit par le déplacement (d2, d3) du distributeur, représenté au diagramme de la fig. 13.

La fig. 8 représente une variante de la mise à l'échappement de la chambre annulaire 19. Dans ce cas, un canal 25 est ménagé axialement dans le distributeur qui débouche dans la couronne 23 reliant ses zones de sections différentes. La fonction d'échappement du fluide par le canal 25 est exactement la même que par l'orifice calibré 20.

Selon une première possibilité représentée aux fig. 1 à 5 et 8, le clapet antiretour 22 est rappelé sur son siège, grâce à une chambre centrale 26 située sous la tête du clapet, qui est reliée par un canal 29 au réseau basse pression.

Dans la forme d'exécution représentée à la fig. 9, le clapet antiretour 22 est rappelé sur son siège, grâce à une chambre annulaire 27 qui, résultant de la différence entre deux diamètres 28a et 28b, est reliée par un canal 29 au réseau basse pression.

Dans la forme d'exécution représentée à la fig. 10, le clapet 22 est maintenu en position fermée par la dépression existant entre le réseau haute pression 12 et la chambre 11 dès que le sens de circulation du fluide tend à s'inverser, du fait que la levée du clapet est limitée par une butée 30 à un jeu réduit J.

Dans la forme d'exécution représentée à la fig. 11, le clapet 22 est rappelé en position de fermeture par un ressort 32 prenant appui, d'une part, sur le clapet et, d'autre part, sur une butée 33 située du côté du réseau haute pression.

La fig. 12 du dessin représente une variante de réalisation de l'appareil des fig. 1 à 5, dans lequel le distributeur 10 n'est plus soumis à l'action d'un ressort 14, mais à l'action d'un piston plongeur central 34 à deux tiges opposées. Dans ce cas, il n'est pas possible de prévoir le dispositif de rappel de clapet représenté à la fig. 8, l'un quelconque de ceux représentés aux fig. 9 à 11 pouvant être envisagé.

Dans la forme d'exécution représentée aux fig. 14 et 15, le distributeur 10 présente une gorge 35 ménagée entre les parties cylindriques 16 et 17. Dans le corps du cylindre 4 est en outre ménagé au moins un canal 36 largement dimensionné qui, débouchant dans la cavité dans laquelle coulisse la partie cylindrique 16, communique avec la cavité 18. Le canal 36 est en outre positionné de manière à mettre en communication le volume annulaire ménagé par la gorge 35 avec le réseau basse pression, dès que la position du distributeur 10 assure la mise en communication de la chambre 11 avec le réseau basse pression. Cela permet une nouvelle accélération du mouvement du distributeur.

Dans la forme d'exécution représentée aux fig. 16 et 17, l'échappement de fluide hors de la chambre 18 est réalisé par un canal 25, comme dans le cas représenté à la fig. 8. Une gorge 37 est ménagée à la périphérie de la chambre 19, et un canal 38 est ménagé dans le distributeur, susceptible de mettre largement la chambre 19 en communication avec le réseau basse pression, dès que la position du distributeur 10 assure la mise en communication de la chambre 11 avec le réseau basse pression.

Comme il ressort de ce qui précède, l'invention apporte une grande amélioration à la technique existante en fournissant un appareil à percussions dont la structure n'est pas plus complexe que celle des appareils traditionnels, et qui possède des performances et une fiabilité bien supérieures à celles de ces derniers.

## Revendications

1. Appareil à percussions mû par un fluide sous pression, du type comportant une masse frappante mobile (2) en forme de piston fournissant une succession de percussions sur un outil (3), ce piston étant monté coulissant dans un cylindre (4) qui, ménagé dans le corps (5) de l'appareil et comportant des lumières (6, 7) reliées par des canaux (8, 9), sert en outre au coulissement d'un distributeur (10) mettant la chambre (11) située au-dessus du piston en communication alternative avec un circuit haute pression (12) pour permettre la descente rapide du piston et avec un circuit basse pression (13) pour permettre la course retour de ce piston, caractérisé en ce qu'il comprend, d'une part, un clapet antiretour (22) permettant le passage de fluide de la chambre (11) située au-dessus du piston de frappe vers le circuit haute pression (12) et, d'autre part, des moyens assurant un déplacement séquentiel du distributeur (10), de telle sorte que, partant d'une position dans laquelle la chambre (11) située au-dessus du piston est en communication avec la haute pression (12), le distributeur se déplace très rapidement jusqu'à une position dans laquelle il coupe la communication entre ladite chambre et la haute pression, puis à vitesse réduite et contrôlée, de manière à retarder la mise en communication de la chambre (11) avec le réseau basse pression (13), afin de permettre, pendant toute la durée d'isolement de la chambre située au-dessus du piston vis-à-vis des réseaux haute pression et basse pression, la récupération maximale de l'énergie de restitution, par compression du fluide isolé dans la chambre de passage de celui-ci dans le réseau haute pression par le clapet antiretour.

2. Appareil à percussions selon la revendication 1, caractérisé en ce que le temps de déplacement du distributeur (10) entre la fermeture de la communication entre la chambre (11) située au-dessus du piston et le réseau haute pression (12), et la mise en communication de cette même chambre (11) avec le réseau basse pression (13) est égal au temps nécessaire pour le rebond le plus important connu en fonction des roches les plus dures.

3. Appareil à percussions selon l'une des revendications 1 ou 2, caractérisé en ce que le distributeur (10) subit un nouveau mouvement d'accélération dès que la chambre (11) située au-dessus du piston est en communication avec le réseau basse pression (13), de manière à dégager largement cette ouverture et permettre un déplacement libre de la masse frappante mobile (2).

4. Appareil à percussions selon l'une des revendications 1 à 3, caractérisé en ce que le distributeur (10) comporte deux parties de sections différentes, à savoir une partie (16) située du côté du piston, de section correspondant à la section du cylindre (4) dans lequel est monté coulissant le piston de frappe (2), et une partie (17) de section plus importante située du côté opposé au piston, cette partie de section plus importante étant montée dans une cavité (18) qui, prolongeant le cylindre, est de section supérieure à celle de la partie (17) de grande section du distributeur, cette partie de grande section du distributeur pouvant pénétrer dans une chambre (19) de même section qu'elle, disposée entre le cylindre (4) est la cavité élargie (18), le début de la pénétration dans cette chambre (19) se faisant lorsque le distributeur (10) arrive dans une position dans laquelle il ferme la communiction entre la chambre (11 ) située au-dessus du piston et le réseau haute pression (12), le volume annulaire délimité par la chambre (19) de section intermédiaire et par le raccord entre les deux sections du distributeur communiquant avec la chambre (11) située au-dessus du piston par au moins un passage (20).

5. Appareil à percussions selon la revendication 4, caractérisé en ce que le passage (20) permettant l'échappement de fluide hors de la chambre annulaire (19) est ménagé dans la paroi limitant extérieurement cette dernière.

6. Appareil à percussions selon l'ensemble des revendications 3 à 5, caractérisé en ce que le distributeur (10) présente une gorge (35) ménagée entre les deux parties cylindriques (16) et (17) de différentes sections, et en ce qu'au moins un canal (36) débouche dans le cylindre (4), susceptible de mettre en communication le volume annulaire délimité par la gorge (35) avec le réseau basse pression, dès que la position du distributeur (10) assure la mise en communication de la chambre (11) située au-dessus du piston avec le réseau basse pression.

7. Appareil à percussions selon la revendication 4, caractérisé en ce qu'un canal (25) est ménagé axialement dans le distributeur (10), dont l'extrémité débouchant dans la couronne (23) raccordant les zones de différentes sections du distributeur forme l'orifice calibré assurant l'échappement de fluide hors de la chambre annulaire.

8. Appareil à percussions selon l'ensemble des revendications 3, 4 et 7, caractérisé en ce que la chambre (19) dans laquelle est réalisée la compression de fluide au cours du mouvement du distributeur présente une gorge périphérique (37) susceptible d'être mise en communication avec le réseau basse pression par un canal (38) ménagé dans le distributeur, dès que la position de celui-ci assure la mise en communication de la chambre (11 ) située au-dessus du piston avec le réseau basse pression.

## Patentansprüche

1. Mit Druckfluid betribenes Schlaggerät, das eine bewegliche Schlagmasse (2) in Form eines aufeinanderfolgend Schläge auf ein Werkzeug (3) ausübenden Kolbens enthält, der in einem im Gerätekörper (5) ausgebildeten und über Kanäle (8, 9) verbundene Öffnungen (6, 7) aufweisenden Zylinder geführt angeordnet ist, der ausserdem einen Verteiler (10) führt, der eine oberhalb des Kolbens angeordnete Kammer (11) alternativ mit einem Hochdruckkreis (12) zum Ausführen einer schnellen Abwärtsbewegung des Kolbens und mit einem Niederdruckkreis(13) zum Ausführen des Kolbenrückhubs in Verbindung bringt, dadurch gekennzeichnet, dass es zum einen ein das fluid aus der oberhalb des Schlagkolbens angeordneten Kammer (11) zum Hochdruckkreis (12) durchlassendes Rückschlagventil (22) und zum anderen Mittel enthält, die eine Folgeverschiebung des Verteilers (10) sicherstellen, derart, dass ausgehend von einer Stellung, in der die oberhalb des Kolbens angeordnete Kammer (11) mit dem Hochdruck (12) in Verbindung steht, der Verteiler sich sehr schnell bis zu einer Stellung, in der er die Verbindung zwischen dieser Kammer und dem Hochdruck trennt, dann mit reduzierter und kontrollierter Geschwindigkeit so verlagert, dass das Herstellen der Verbindung der Kammer (11) mit dem Niederdruckkreis (13) verzögert wird, und während der gesamten Dauer der Isolierung der oberhalb des Kolbens angeordneten Kammer gegenüber dem Hochdruck- und dem Niederdruckkreis durch Kompression des in der Kammer isolierten Fluids und dessen Übergang durch das Rückschlagventil in den Hochdruckkreis die maximale Rückgewinnung der zurückgegebenen Energiezu ermöglichen.

2. Schlaggerät nach Anspruch 1, dadurch gekennzeichnet, dass die Verschiebezeit des Verteilers (10) zwischen dem Verschliessen der Verbindung zwischen der oberhalb des Kolbens angeordneten Kammer (11) und dem Hochdruckkreis (12) und dem Verbinden dieser Kammer (11) mit dem Niederdruckkreis (13) gleich der Zeit ist, die für den stärksten bekannten Abprall in Funktion des härtesten Gesteins erforderlich ist.

3. Schlaggerät nach einem der Ansprüche 1 oder 2, dadurch gekennzeichnet, dass der Verteiler (10) eine neue Beschleunigungsbewegung erfährt, sobald die oberhalb des Kolbens angeordnete Kammer (11) in Verbindung mit dem Niederdruckkreis (13) steht, derart, dass diese Öffnung weit freigegeben und eine freie Verlagerung der beweglichen Schlagmasse (2) ermöglicht wird.

4. Schlaggerät nach einem der Ansprüche 1 bis 3, dadurch gekennzeichnet, dass der Verteiler (10) zwei Bereiche mit unterschiedlicher Schnittgestalt aufweist, nämlich einen kolbenseitigen Bereich (16), dessen Schnittgestalt der des Zylinder (4) entspricht, in dem der Schlagkolben geführt angeordnet ist, und einen dem Kolben abgewandten Bereich mit grösserer Schnittgestalt, der in einem den Zylinder verlängernden Hohlraum (18) angeordnet ist, der eine grössere Schnittgestalt als der Verteilerbereich mit grosser Schnittgestalt besitzt, wobei dieser Verteilerbereicht mit grosser Schnittgestalt in eine Kammer (19) gleicher Schnittgestalt wie dieser eindringen kann, die zwischen dem Zylinder (4) und dem erweiterten Hohlraum (18) angeordnet ist, wobei das Eindringen in diese Kammer (19) beginnt, wenn der Verteiler (10) eine Stellung erreicht, in der er die Verbindung zwischen der oberhalb des Kolbens angeordneten Kammer (11) und dem Hochdruckkreis (12) schliesst, und wobei das durch die Kammer (19) mit mittlerer Schnittgestalt und durch den Übergang zwischen den beiden Veteilerbereichen begrenzte Ringvolumen mit der oberhalb des Kolbens angeordneten Kammer (11) über mindestens einen Durchgang (20) in Verbindung steht.

5. Schlaggerät nach Anspruch 4, dadurch gekennzeichnet, dass der das Entweichen des Fluids aus der Ringkammer (19) ermöglichende Durchgang (20) in der die Ringkammer aussen begrenzenden Wand ausgebildet ist.

6. Schlaggerät nach den Ansprüchen 3, 4 und 5, dadurch gekennzeichnet, dass der Verteiler (10) zwischen den beiden zylindrischen Bereichen (16, 17) unterschiedlicher Schnittgestalt eine Nut (35) besitzt und dass mindestens ein Kanal (36) in den Zylinder mündet, über den das durch die Nut (35) begrenzte Ringvolumen mit dem Niederdruckkreis verbindbar ist, sobald die Stellung des Verteilers (10) die Verbindung der oberhalb des Kolbens angeordneten Kammer (11) mit dem Niederdruckkreis sicherstellt.

7. Schlaggerät nach Anspruch 4, dadurch gekennzeichnet, dass im Verteiler (10) ein Kanal (25) axial angeordnet ist, dessen in dem Absatz (23), der die Verteilerbereiche unterschiedlicher Schnittgestalt verbindet, ausmündendes Ende die kalibrierte Öffnung bildet, die das Entweichen des Fluids aus der Ringkammer sicherstellt.

8. Gerät nach den Ansprüchen 3, 4 und 7, dadurch gekennzeichnet, dass die Kammer (19), in der die Kompression des Fluids im Verlaufe der Verteilerbewegung stattfindet, eine Umfangsnut (37) bildet, die über einen im Verteiler ausgebildeten Kanal (18) in Verbindung mit dem Niederdruckkreis gebracht werden kann, sobald dessen Stellung die Verbindung der oberhalb des Kolbens angeordneten Kammer (11) mit dem Niederdruckkreis sicherstellt.

## Claims

1. A percussion apparatus moved by a pressurised fluid, of the type comprising a mobile striking mass (2) in the form of a piston supplying a series of impacts on a tool (3), this piston being slidably mounted in a cylinder (4) which, provided in the body (5) of the apparatus and including ports (6, 7) connected by ducts (8, 9), serves additionally in the sliding of a distributor (10) connecting the chamber (11) situated above the piston alternately to a high pressure circuit (12), for enabling the piston to descend rapidly, and to a low pressure circuit (13) for effecting the return strocke of this piston, characterised in that it comprises, on the one hand, a non-return valve (22) enabling fluid to pass from the chamber (11) located above the strike piston towards the high pressure circuit (12) and, on the other hand, means ensuring that the distributor (10) is displaced sequentially in such a way that, starting from a position in which the chamber (11) located above the piston is connected to the high pressure (12), the distributor is displaced very rapidly as far as a position in which it interrupts the connection between the said chamber and the high pressure, then at a lower, controlled speed, so as to delay the connecting of the chamber (11) to the low pressure circuit (13), so as to enable the maximum amount of restorative energy to be recovered for the entire duration of the isolation of the chamber located above the piston with respect to the high pressure and low pressure circuits, by compressing the fluid isolated in the chamber for the passage of the latter into the high pressure circuit by means of the non-return valve.

2. A percussion apparatus as claimed in Claim 1, characterised in that the time for displacing the distributor (10) between the closure of the connection between the chamber (11) located above the piston and the high pressure circuit (12), and the connecting of this chamber (11) to the low pressure circuit (13), equals the time necessary for the greatest known rebound as a function of the hardest rocks.

3. A percussion apparatus as claimed in any one of Claims 1 or 2, characterised in that the distributor (10) undergoes a further acceleration movement as soon as the chamber (11) located above the piston is connected to the low pressure circuit (13) so as to disengage this aperture to a large extent and to enable mobile striking mass (2) to move freely.

4. A percussion apparatus as claimed in any one of Claims 1 to 3, characterised in that the distributor (10) comprises two parts having different sections, i.e. a part (16) located on the piston side, having a section corresponding to the section of the cylinder (4) in which the strike piston (2) is slidably mounted, and a part (17) of larger section located on the side opposite the piston, this part of larger section being mounted in a cavity (18) which, extending the cylinder, has a larger section than that of the large section part (17) of the distributor, this large section part of the distributor being able to penetrate into a chamber (19) having the same section as itself, arranged between the cylinder (4) and the enlarged cavity (19), penetration into this chamber (19) beginning when the distributor (10) arrives in a position in which it closes the connection between the chamber (11) located above the piston and the high pressure circuit (12), the annular volume delimited by the chamber (19) having an intermediate section and by the connection between the two sections of the distributor, being connected by at least one passage (20) to the chamber (11) located above the piston.

5. A percussion apparatus as claimed in Claim 4, characterised in that the passage (20) enabling fluid to escape from the annular chamber (19) is provided in the wall limiting the latter externally.

6. A percussion apparatus as claimed in all of Claims 3 to 5, characterised in that the distributor (10) has a groove (35) provided between the two cylindrical parts (16) and (17) having different sections, and in that at least one duct (36) opens into the cylinder (4), capable of connecting the annular volume delimited by the groove (35) to the low pressure circuit, as soon as the position of the distributor (10) ensures that the chamber (11) located above the piston is connected to the low pressure circuit.

7. A percussion apparatus as claimed in Claim 4, characterised in that a duct (25) is provided axially in the distributor (10), the end of which, opening into the collar (23) connecting the areas of the distributor with different sections, forms the calibrated aperture ensuring that fluid escapes from the annular chamber.

8. A percussion apparatus as claimed in all of Claims 3, 4 and 7, characterised in that the chamber (19), in which the fluid is compressed during the movement of the distributor, has a peripheral groove (37) which can be connected to the low pressure circuit by a duct (38) provided in the distributor, as soon as the position of the latter ensures that the chamber (11) located above the piston is connected to the low pressure circuit.
